# EUROPÄISCHE PATENTSCHRIFT

(11) **EP 1 080 308 B1**
(45) Veröffentlichungstag und Bekanntmachung des Hinweises auf die Patenterteilung: **06.05.2004**
(21) Anmeldenummer: 00907451.9
(22) Anmeldetag: 26.01.2000
(51) Int. Cl.: F02M 63/02, F02M 55/02

(54) **KRAFTSTOFFEINSPRITZSYSTEM FÜR EINE BRENNKRAFTMASCHINE, MIT EINER HOCHDRUCKPUMPE UND ZWEI DRUCKSPEICHERN**
FUEL INJECTION SYSTEM FOR AN INTERNAL COMBUSTION ENGINE COMPRISING A HIGH-PRESSURE PUMP AND TWO PRESSURE ACCUMULATORS
SYSTEME D'INJECTION DE CARBURANT POUR UN MOTEUR A COMBUSTION INTERNE, COMPRENANT UNE POMPE HAUTE PRESSION ET DEUX ACCUMULATEURS DE PRESSION

(30) Priorität: 12.03.1999 DE 19910971
(43) Veröffentlichungstag der Anmeldung: 07.03.2001
(73) Patentinhaber: ROBERT BOSCH GMBH, 70442 Stuttgart (DE)
(72) Erfinder: MAHR, Bernd, D-73207 Plochingen (DE)
(86) Internationale Anmeldenummer: PCT/DE2000/000213
(87) Internationale Veröffentlichungsnummer: WO 2000/055498

(56) Entgegenhaltungen:
- EP-A- 0 711 914
- EP-A- 0 740 067
- EP-A- 0 887 544
- DE-A- 3 044 254
- DE-A- 4 407 585
- US-A- 5 564 386
- US-A- 5 727 525

## Beschreibung

### Stand der Technik

Die Erfindung geht aus von einem Kraftstoffeinspritzsystem für eine Brennkraftmaschine nach der Gattung des Patentanspruchs 1.

Ein derartiges Kraftstoffeinspritzsystem ist beispielsweise durch die EP 0 711 914 A1 bekanntgeworden.

Die Verwendung von Kraftstoffeinspritzsystemen mit Druckspeichern ist bei Dieselmotoren bzw. bei der Benzindirekteinspritzung bekannt. Diese Systeme arbeiten mit einer Hochdruckpumpe und teilweise mit einer Vorförderpumpe (Druck bis ca. 10 bar). Es sind auch Systeme mit Saugdrosselregelung bekannt.

Bei den Injektoren für die Einspritzung des Dieselkraftstoffes wird derzeit zwischen hub- und druckgesteuerten Systemen unterschieden. Bei einem druckgesteuerten Kraftstoffeinspritzsystem wird durch den im Düsenraum eines Injektors herrschenden Kraftstoffdruck ein Ventilkörper (z.B. eine Düsennadel) gegen die Wirkung einer Schließkraft aufgesteuert und so eine Düsenöffnung für eine Einspritzung des Kraftstoffes freigegeben. Bei einem hubgesteuerten Kraftstoffeinspritzsystem erfolgt das Öffnen und Schließen der Einspritzöffnung mit Hilfe eines Ventilkörpers aufgrund des hydraulischen Zusammenwirkens zweier Kraftstoffdrücke in dem Düsenraum und in einem Steuerraum. Der Druck, mit dem Kraftstoff aus dem Düsenraum in den Zylinder austritt, wird als Einspritzdruck bezeichnet, während unter einem Systemdruck der Druck verstanden wird, unter dem Kraftstoff im Einspritzsystem zur Verfügung steht bzw. bevorratet ist. Bei den Injektoren gibt es weiterhin Einspritzdüsen mit variablem Spritzlochquerschnitt (Variodüse) bzw. 2-stufigem Düsennadelhub.

Bei dem aus der EP 0 711 914 A1 bekannten druckgesteuerten Einspritzsystem wird mit Hilfe einer Hochdruckpumpe Kraftstoff auf einen ersten hohen Systemdruck von etwa 1200 bar komprimiert und in einem ersten Druckspeicher gespeichert. Weiterhin wird der unter Hochdruck stehende Kraftstoff auch in einen zweiten Druckspeicher gefördert, in welchem durch Regelung seiner Kraftstoffzufuhr mittels eines 2/2-Wegventils ein zweiter hoher Systemdruck von ca. 400 bar aufrechterhalten wird. Über eine Ventilsteuereinheit wird dann entweder der tiefere oder höhere Systemdruck in den Düsenraum eines Injektors geleitet. Dort wird durch den Druck ein federbelasteter Ventilkörper von seinem Ventilsitz abgehoben, so daß Kraftstoff aus der Düsenöffnung austreten kann.

### Vorteile der Erfindung

Das erfindungsgemäße Kraftstoffeinspritzsystem weist die kennzeichnenden Merkmale des Patentanspruchs 1 auf. Weitere vorteilhafte Weiterbildungen sind in den Unteransprüchen beschrieben.

Bei diesem Einspritzsystem erzeugt die Hochdruckpumpe ein Druckniveau über dem bei Vollast der Brennkraftmaschine maximalen Einspritzdruck, d.h., die Fördermenge der Hochdruckpumpe ist größer als die maximal erforderliche Vollastmenge. Ein Druckbegrenzer (Druckregler) am Druckspeicher für den höheren Systemdruck (zweite Hochdruckstufe, z.B. ca. 800 bis ca. 1800 bar) entläßt die Mehrmenge in einen zweiten Druckspeicher (erste Hochdruckstufe, z.B. ca. 200 bis 1000 bar), dessen Druck über einen weiteren Druckbegrenzer zum Tankrücklauf hin geregelt ist.

Der Druck der ersten Hochdruckstufe (z.B. ca. 200 bar) kann z.B. verwendet werden, um eine hydraulische Ventilverstellung der Einlaß- bzw. Auslaßventile, eine Verstellung der Nockenwellenzuordnung, eine Betätigung von Motorbremssystemen usw. zu ermöglichen. Weiterhin kann mit dem Druck der ersten Hochdruckstufe eine Voreinspritzung und/oder eine Nacheinspritzung realisiert werden.

Für bestimmte Anwendungen, z.B. bei Ottomotoren, kann eine hydraulische Übersetzung von Schmieröl in Kraftstoff oder umgekehrt erfolgen (wahlweise in der ersten bzw. zweiten Hochdruckstufe). Weiterhin besteht die Möglichkeit, den Druck der ersten Hochdruckstufe zur Steuerung des Öffnungsquerschnittes bzw. zur Ansteuerung von Einspritzdüsen (Steuerdruck) hub- oder druckgesteuert zu verwenden. Die Steuerung des Hubes kann sehr einfach über Druck/Weg erfolgen (Federkraft) oder über einen festen Anschlag. Die Drücke können über piezoelektrische oder Magnetventile geschaltet werden, wobei der Steuerdruck für alle Zylinder zentral über ein Ventil oder lokal über mehrere Ventile geschaltet werden kann. Für die Ansteuerung der Einspritzdüsen eignet sich ggf. auch deren Leckölleitung. Mit diesem Steuerdruck der ersten Hochdruckstufe kann z.B. auch eine Variodüse angesteuert werden. Das System ist geeignet für Otto- und Dieselmotoren.

Das erfindungsgemäße Kraftstoffeinspritzsystems ermöglicht außerdem:
- eine Steuerung von am Motor vorhandenen Systemen wie z.B. von Ein- bzw. Auslaßorganen über das Kraftstoffsystem.
- eine kompakte Bauweise. Piezoelektrische oder Magnetventile können an dem bzw. an den Druckspeichern vorgesehen werden und brauchen nicht im Zylinderkopf direkt in bzw. am Düsenhalter angeordnet zu werden.
- eine Ansteuerung von Einspritzdüsen druck- oder hubgesteuert sowie auch stufenlos oder über einen Hubanschlag, und zwar unabhängig vom Einspritzdruck.
- eine geringe elektrische Leistung für die Betätigung von piezoelektrischen oder Magnetventilen, da geringe Steuerdrücke und geringe Wege möglich sind.
- eine modulare Bauweise.
- daß das System frei in der Wahl des Einspritzbeginns ist. Daher sind Vor- und Nacheinspritzung möglich.
- die Verwendung des Drucks der ersten Hochdruckstufe für eine Vor- und/oder Nacheinspritzung. Durch den geringeren Einspritzdruck werden eine Rußbildung und eine Ölverdünnung weitgehend vermieden.

Weitere Vorteile und vorteilhafte Ausgestaltungen des Gegenstands der Erfindung sind der Beschreibung, der Zeichnung und den Ansprüchen entnehmbar.

### Zeichnung

Ein Ausführungsbeispiel des erfindungsgemäßen Kraftstoffeinspritzsystems ist in der Zeichnung schematisch dargestellt und in der nachfolgenden Beschreibung erläutert.

Die einzige Figur zeigt ein Kraftstoffeinspritzsystem eines Vierzylindermotors mit einer Hochdruckpumpe und zwei Druckspeichern.

### Beschreibung des Ausführungsbeispiels

Bei dem in der Figur dargestellten Einspritzsystem wird Kraftstoff aus einem Kraftstofftank 1 über einen Filter 2 mittels einer Hochdruckpumpe 3 auf einen Druck von z.B. 1800 bar verdichtet und in einen ersten Druckspeicher 4 (z.B. ein Rail) gefördert. Der dort herrschende Druck ist über ein Überdruckventil 5 auf einen (höheren) Systemdruck (zweite Hochdruckstufe) von z.B. 1500 bar begrenzt bzw. geregelt. Das Druckniveau der Hochdruckpumpe 3 ist demnach größer als dieser Systemdruck und somit die Fördermenge der Hochdruckpumpe 3 größer als die bei Vollast erforderliche Kraftstoffmenge, so daß die Mehrmenge über das Überdruckventil 5 in einen zweiten Druckspeicher 6 (z.B. ein Rail) gefördert wird. Der dort herrschende Druck ist auf einen (tieferen) Systemdruck (erste Hochdruckstufe), z.B. ca. 200 bar, über ein Überdruckventil 7 begrenzt, das den Kraftstoffrücklauf über eine Leckageleitung 8 zum Kraftstofftank 1 regelt. Diese Leckageleitung 8 wird auch von der Hochdruckpumpe 3 genutzt.

Der im ersten Druckspeicher 4 befindliche Kraftstoff wird über vier Leitungen 9 zu den Injektoren 10 der vier Zylinder gefördert und dort in den Brennraum des jeweiligen Zylinders eingespritzt. Gesteuert über ein zentrales Ventil 11 kann der im zweiten Druckspeicher 6 befindliche Kraftstoff über eine zu den Injektoren 10 führende gemeinsame Leitung 12 für eine Vor- und/oder Nacheinspritzung verwendet werden. Weiterhin kann der tiefere Systemdruck dazu verwendet werden, Ventile 13 für eine hydraulische Verstellung der Einlaß- bzw. Auslaßventile, eine Verstellung der Nockenwellenzuordnung, eine Betätigung von Motorbremssystemen usw. über eine Leitung 14 zu anzusteuern.

Die Ventile 11, 13 können als piezoelektrische oder Magnetventile ausgeführt sein.

## Patentansprüche

1. Kraftstoffeinspritzsystem für eine Brennkraftmaschine, mit mindestens zwei unterschiedlichen, hohen Systemdrücken,
mit einem von einer Hochdruckpumpe (3) gespeisten ersten Druckspeicher (4) für den höheren Systemdruck und mit einem zweiten Druckspeicher (6) für den tieferen Systemdruck,
wobei zumindest der erste Druckspeicher (4) für eine Kraftstoffeinspritzung leitungsmäßig mit den Injektoren (10) der einzelnen Zylinder der Brennkraftmaschine verbindbar ist,
**dadurch gekennzeichnet,**
**daß** das Druckniveau der Hochdruckpumpe (3) größer als der höhere Systemdruck ist und
**daß** der erste Druckspeicher (3) ein zum zweiten Druckspeicher (6) führendes Überdruckventil (5) und der zweite Druckspeicher (6) ein Überdruckventil (7) aufweist.

2. Kraftstoffeinspritzsystem nach Anspruch 1, **dadurch gekennzeichnet, daß** das Überdruckventil (7) des zweiten Druckspeichers (6) an eine Leckageleitung (8) angeschlossen ist.

3. Kraftstoffeinspritzsystem nach Anspruch 1 oder 2, **dadurch gekennzeichnet, daß** die einzelnen Injektoren (10) mit dem zweiten Druckspeicher (6) über eine zentrale Ventileinheit (11) oder jeweils über lokale Ventileinheiten verbunden sind.

4. Kraftstoffeinspritzsystem nach einem der vorhergehenden Ansprüche, **dadurch gekennzeichnet, daß** der zweite Druckspeicher (6) über eine oder mehrere Ventileinheiten (13) mit mindestens einer hydraulischen Steuereinheit des Kraftstoffeinspritzsystems verbunden ist.

## Claims

1. Fuel injection system for an internal combustion engine, having at least two different, high system pressures,
having a first pressure accumulator (4), which is fed by a high-pressure pump (3), for the higher system pressure and having a second pressure accumulator (6) for the lower system pressure,
it being possible at least for the first pressure accumulator (4) to be conductively connected, for the purpose of fuel injection, to the injectors (10) of the individual cylinders of the internal combustion engine,
**characterized**
**in that** the pressure level of the high-pressure pump (3) is greater than the higher system pressure, and
**in that** the first pressure accumulator (3) has a pressure control valve (5) leading to the second pressure accumulator (6), and the second pressure accumulator (6) has a pressure control valve (7).

2. Fuel injection system according to Claim 1, **characterized in that** the pressure control valve (7) of the second pressure accumulator (6) is connected to a leakage line (8).

3. Fuel injection system according to Claim 1 or 2, **characterized in that** the individual injectors (10) are connected to the second pressure accumulator (6) via a central valve unit (11) or in each case via local valve units.

4. Fuel injection system according to one of the preceding claims, **characterized in that** the second pressure accumulator (6) is connected via one or more valve units (13) to at least one hydraulic control unit of the fuel injection system.

## Revendications

1. Système d'injection de carburant pour des moteurs à combustion interne ayant au moins deux pressions de système de niveaux différents,
un premier accumulateur de pression (4) alimenté par une pompe à haute pression (3) pour la pression la plus élevée du système et un second accumulateur de pression (6) pour la pression de système plus basse,
au moins le premier accumulateur de pression (4) pouvant être relié pour une injection par une conduite aux injecteurs (10) des différents cylindres du moteur à combustion interne,
**caractérisé en ce que**
le niveau de pression de la pompe à haute pression (3) est supérieur à la pression la plus élevée du système et
le premier accumulateur de pression (3) comporte une soupape de surpression (6) aboutissant dans le second accumulateur de pression (6) et le second accumulateur de pression (6) comporte une soupape de surpression (7).

2. Système d'injection de carburant selon la revendication 1,
**caractérisé en ce que**
la soupape de surpression (7) du second accumulateur de pression (6) est raccordée à une conduite de fuite (8).

3. Système d'injection de carburant selon la revendication 1 ou 2,
**caractérisé en ce que**
les différents injecteurs (10) sont reliés au second accumulateur de pression (6) par l'intermédiaire d'une unité de soupape centrale (11) ou chaque fois par des unités de soupapes locales.

4. Système d'injection de carburant selon l'une des revendications précédentes,
**caractérisé en ce que**
le second accumulateur de pression (6) est relié par une ou plusieurs unités de soupapes (13) à au moins une unité de commande hydraulique du système d'injection de carburant.
